# EUROPÄISCHE PATENTSCHRIFT

(11) **EP 1 967 114 B1**
(45) Veröffentlichungstag und Bekanntmachung des Hinweises auf die Patenterteilung: **10.05.2017**
(21) Anmeldenummer: 08003854.0
(22) Anmeldetag: 01.03.2008
(51) Int. Cl.: A47L 9/02

(54) **Düse für einen Bodenstaubsauger**
Nozzle for floor vacuum cleaner
Buse pour un aspirateur de sol

(30) Priorität: 05.03.2007 DE 102007010517
(43) Veröffentlichungstag der Anmeldung: 10.09.2008
(73) Patentinhaber: Wessel-Werk GmbH, 51580 Reichshof-Wildbergerhütte (DE)
(72) Erfinder: Kaffenberger, Dieter, 51674 Wiehl (DE); Dilger, Horst, 51597 Morsbach (DE); Lind, Thomas, 57258 Freudenberg (DE)
(74) Vertreter: Lorenz, Bernd Ingo Thaddeus

(56) Entgegenhaltungen:
- EP-A1- 1 618 822
- WO-A1-02/071911
- DE-A1- 3 708 503
- FR-A1- 2 417 285
- FR-A1- 2 421 313
- JP-A- 11 239 551

## Beschreibung

Die Erfindung betrifft eine Düse für einen Bodenstaubsauger mit einem ersten Luftführungskanalabschnitt, der schwenkbeweglich mit einem zweiten Luftführungskanalabschnitt verbunden ist, wobei ein Ende des ersten Luftführungskanalabschnitts ein äußeres Gelenkteil definiert, in das ein inneres Gelenkteil des zweiten Luftführungskanalabschnitts um eine Schwenkachse beweglich eingesetzt ist, und wobei die Gelenkteile durch flexible Dichtungen abgedichtet sind.

Bei einer Düse für einen Bodenstaubsauger ist eine gute Abdichtung zwischen den verschiedenen, den Luftweg bildenden Bauteile wichtig, um einerseits störende Luftgeräusche zu vermeiden und andererseits einen hohen Unterdruck und damit eine gute Saugleistung zu erzielen. Insbesondere gilt es, durch die Reduzierung des Falschluftanteils die Energieeffizienz bei der Verwendung der Düse mit einem Bodenstaubsauger zu erhöhen. Falschluft bezeichnet im Rahmen der vorliegenden Erfindung Luft, die beim Saugbetrieb nicht durch einen Saugmund an der Unterseite der Düse, sondern durch Ritzen und Spalte eindringt und nicht zur Reinigung einer Bodenfläche beiträgt.

Aus der Praxis ist bekannt, zur Abdichtung der beweglichen Teile ein separates Dichtelement wie beispielsweise einen Filzstreifen einzusetzen. Eine solche Ausgestaltung ist jedoch aus Kostengründen nachteilig, da ein zusätzliches Bauteil bereitgestellt und montiert werden muss.

Eine Düse für einen Bodenstaubsauger mit den eingangs beschriebenen Merkmalen ist aus DE 37 08 503 A1 bekannt. Die Dichtungen sind an einem inneren Gelenkteil befestigt und wirken auf konkave Innenflächen eines äußeren Gelenkteils.

Die DE 30 09 648 A1 beschreibt ebenfalls eine Düse für einen Bodenstaubsauger mit den eingangs genannten Merkmalen. Die bekannte Düse ist als Doppelgelenkdüse ausgebildet, wobei ein rückwärtiges Anschlussstück mit einem inneren Gelenkteil in ein von einem Gehäusekanal gebildetes äußeres Gelenkteil eingesetzt ist. Des Weiteren ist am Gehäusekanal eine weitere gelenkige Verbindung mit einer kippbaren Bodenplatte vorgesehen. Zur Abdichtung der Gelenkverbindungen sind jeweils an dem inneren Gelenkteil elastische Dichtlippen angeordnet, die sich entgegen der Strömungsrichtung der Saugluft erstrecken. Maßabweichungen der Bauteile können bei einer solchen Ausgestaltung durch eine konstruktive Vorspannung der Dichtlippen und die Elastizität des verwendeten Materials in einem gewissen Maße kompensiert werden, wobei jedoch sowohl eine hohe Dichtigkeit als auch eine Leichtgängigkeit der Gelenke gewährleistet bleiben müssen. Die dünn auslaufenden Dichtlippen sind im Bereich der Gelenkverbindungen innen liegend entgegen der Strömungsrichtung der Saugluft angeordnet, so dass ihre Spitzen von dem Saugluftstrom angeblasen werden. Aufgrund des Unterdrucks im Innern des Luftwege wirkt auf die Dichtlippen eine nach innen gerichtete Kraft, so dass zwischen den Dichtlippen und den jeweils zugeordneten Dichtflächen ein Luftspalt gebildet werden kann, durch welchen Falschluft in die Düse gelangen kann.

Aus der Druckschrift DE 196 243 60 B4 ist des Weiteren bekannt, zur Minimierung des Falschluftanteils einen flexiblen Schlauchabschnitt vorzusehen, der die gelenkigen Verbindungen der Düse überbrückt. Die Anordnung des flexiblen Schlauchabschnittes hat sich zwar in der Praxis bewährt, ist aber aufgrund der Bereitstellung des Schlauchabschnittes als separates Bauteil mit hohen Zusatzkosten verbunden.

Die FR 24 21 313 A1 befasst sich mit der Aufgabe, eine einfache, kostengünstige und langlebige Dichtung für Gelenke, insbesondere für Gelenkverbindungen bei Staubsaugerzubehör, zu schaffen. Es ist bekannt, zu diesem Zweck an einem Gelenkteil eine Lippendichtung vorzusehen, die einstückig mit dem Gelenkteil verbunden ist und mit einer dem Verwendungszweck entsprechenden Vorspannung ausgeformt ist.

Vor diesem Hintergrund liegt der Erfindung die Aufgabe zugrunde, eine Düse für einen Bodenstaubsauger mit zumindest einer gelenkigen Verbindung anzugeben, die einerseits eine gute Dichtwirkung gegen Falschluft aufweist und andererseits kostengünstig zu fertigen ist.

Gegenstand der Erfindung zur Lösung der Aufgabe ist eine Düse für ein Bodenstaubsauger nach Anspruch 1.

Erfindungsgemäß sind sämtliche für die Abdichtung zwischen dem ersten und dem zweiten Luftführungskanalabschnitt vorgesehenen Dichtlippen an dem äußeren Gelenkteil angeformt und umgeben die Außenflächen des inneren Gelenkteils zumindest abschnittsweise, wobei freie Enden der Dichtlippen bei der Benutzung der Düse von dem Umgebungsdruck beaufschlagt sind und dichtend an den Außenflächen des inneren Gelenkteils anliegen. Die Erfindung betrifft demnach allgemein die Ausgestaltung einer Gelenkverbindung entlang des Luftweges in der Düse. Die genaue Anordnung der Gelenkverbindung und die weitere Ausgestaltung der Düse sind dabei zunächst nicht eingeschränkt. So besteht beispielsweise auch grundsätzlich die Möglichkeit, dass die erfindungsgemäße Ausgestaltung der Verbindung von einander zugeordneten Luftführungskanalabschnitten an zwei Gelenkverbindungen der Düse vorgesehen ist.

Die freien Enden der von dem ersten Luftführungskanalabschnitt abstehenden Dichtlippen liegen an ihrer Außenseite frei und sind unmittelbar dem Umgebungsdruck ausgesetzt, so dass die Dichtlippen bei der Benutzung der Düse durch den innerhalb der Luftführungskanalabschnitte herrschenden Unterdruck angesaugt und dichtend gegen die Außenflächen des inneren Gelenkteils gedrückt werden. Während bei den aus dem Stand der Technik bekannten Ausführungen die Dichtlippen von dem im Innern der Düse herrschenden Unterdruck von den Dichtflächen wegbewegt werden und ein Verschleiß der Dichtlippen unmittelbar zu einer Erhöhung des Falschluftanteils führt, kann bei der erfindungsgemäßen Ausgestaltung durch das Ansaugen der an den Außenflächen des inneren Gelenkteils anliegenden Dichtlippen aufgrund deren Flexibilität ein Verschleiß in einem gewissen Maße kompensiert werden, so dass die Langlebigkeit der erfindungsgemäßen Düse erhöht ist.

Um eine einfache Anordnung der Dichtlippen zu ermöglichen und gleichzeitig eine gute Abdichtung zu erreichen, weisen in einer bevorzugten Ausgestaltung der Erfindung das äußere Gelenkteil und das innere Gelenkteil jeweils einen rechteckigen Querschnitt auf, wobei die an dem äußeren Gelenkteil angeformten Dichtlippen zumindest an der oberen Außenfläche und an den seitlichen Außenflächen des inneren Gelenkteils anliegen.

Zur Verbindung der beiden Luftführungskanalabschnitte kann im Rahmen der Erfindung ein Achsstift vorgesehen sein. Um auch an den Durchführungsöffnungen für den Achsstift, der typischerweise in einem unteren Bereich der Gelenkteile angeordnet ist, eine gute Abdichtung zu gewährleisten, kann das innere Gelenkteil eine durchgehende Hülse aufweisen, die den Achsstift aufnimmt und die von einer der an dem äußeren Gelenkteil angeformten Dichtlippen abgedichtet ist.

Die Dichtlippen, welche ausgehend von dem äußeren Gelenkteil bis zu ihren freien Enden vorzugsweise eine Länge zwischen 4 mm und 10 mm, besonders bevorzugt, zwischen 5 mm und 7 mm aufweisen, können auf besonders einfache Weise aus thermoplastischem Kunststoff gebildet sein. Vorzugsweise bestehen das äußere Gelenkteil und die daran angeformten Dichtlippen aus dem gleichen thermoplastischem Kunststoff, beispielsweise Polypropylen, wobei die materialschlüssig an das äußere Gelenkteil anschließenden Dichtlippen ohne Einschränkung direkt bei der Ausformung des ersten Luftführungskanalabschnittes ausgebildet oder nachträglich angefügt werden können.

Im Rahmen einer weiteren Ausgestaltung der Erfindung ist vorgesehen, dass der erste Luftführungskanalabschnitt einen Gehäusekanal und der zweite Luftführungskanalabschnitt ein rückwärtiges Anschlussstück der Düse zum Anschluss der Düse an ein Saugrohr oder ein Motorengehäuse bilden. Im Rahmen einer solchen Ausgestaltung tritt die Saugluft beim Saugbetrieb über einen Saugmund an der Unterseite der Düse und eine Saugmundöffnung in die Düse ein und wird über den Gehäusekanal zu dem Anschlussstück geführt, durch welches der Saugluftstrom die Düse verlässt.

Auch wenn die weitere Ausgestaltung der Düse nicht eingeschränkt ist, ist die Düse im Rahmen einer bevorzugten Ausgestaltung der Erfindung als statische Düse ausgebildet. Bei statischen Düsen handelt es sich gemäß der vorliegenden Erfindung um Düsen, die keine angetriebenen Reinigungseinrichtungen wie beispielsweise eine Bürstenwalze aufweisen. Während bei nichtstatischen Düsen die Reinigungsleistung maßgeblich von der angetriebenen Reinigungseinrichtung bestimmt wird, wird diese bei statischen Düsen abgesehen von optional an einer Bodenplatte der Düse vorgesehenen Bürsten, Lippen oder Fadenheberstreifen maßgeblich durch den effektiven Saugluftstrom und die Anströmung des Saugmundes bestimmt, so dass der Vermeidung von Falschluft bei statischen Düsen eine besondere Bedeutung zukommt.

Im Rahmen einer bevorzugten weiteren Ausgestaltung ist die Düse als Doppelgelenkdüse ausgebildet. Zusätzlich zu der gelenkigen Verbindung zwischen Gehäusekanal und Anschlussstück kann dabei an einem vorderen Ende des Gehäusekanals eine Gelenkaufnahme gebildet sein, in der ein Verbindungsabschnitt mit einem randseitig vorstehenden, angeformten Dichtvorsprunggelagert ist, wobei der Verbindungsabschnitt fest mit einer gegenüber dem Gehäusekanal kippbaren Bodenplatte oder einem gegenüber dem Gehäusekanal kippbaren Saugkopf verbunden ist. Das Anschlussstück kann als separates Teil mit der Bodenplatte bzw. dem Saugkopf verbunden oder einstückig an die Bodenplatte bzw. den Saugkopf angeformt sein. Anders als bei der Anordnung von Dichtlippen, die jeweils flach an einer zugeordneten Dichtfläche anliegen, ist der Winkel zwischen der von der Gelenkaufnahme definierten Dichtfläche und dem Dichtvorsprung des Anschlussstücks vergleichsweise groß und beträgt vorzugsweise zwischen 40° und 140°, besonders bevorzugt zwischen 60° und 120°. Eine ausreichende Dichtwirkung zwischen dem Dichtvorsprung und der Gelenkaufnahme kann insbesondere erreicht werden, wenn lediglich vergleichsweise kleine Kippwinkel erforderlich sind und/oder wenn der Abstand zwischen den Abschnitten des Dichtungsvorsprunges und der zugeordneten Kippachse gering ist. Im Rahmen der beschriebenen Ausgestaltung kann sich der Dichtvorsprung ununterbrochen umlaufend an der Außenfläche des Verbindungsabschnittes erstrecken, während bei der Anordnung flexibler Dichtlippen zwischen den einzelnen Lippen typischerweise schmale Lücken verbleiben müssen.

Die Erfindung wird im Folgenden anhand einer lediglich ein Ausführungsbeispiel darstellenden Zeichnung erläutert. Es zeigen:
- Fig. 1: eine erfindungsgemäße Düse für einen Bodenstaubsauger,
- Fig. 2a-2d: die Detailansichten A, B, C, D der Fig. 1,
- Fig. 3: einen Längsschnitt entlang der Linie E-E der Fig. 1.

Fig. 1 zeigt eine erfindungsgemäße Düse 1 für einen Bodenstaubsauger, wobei ein Gehäusekanal 2 einen ersten Luftführungskanalabschnitt und ein rückwärtiges Anschlussstück 3 mit einer drehbaren Saugrohraufnahme 4 einen zweiten Luftführungskanalabschnitt bilden. Der Gehäusekanal 2 weist an seinem hinteren Ende ein äußeres Gelenkteil 5 auf, in das ein inneres Gelenkteil 6 des Anschlussstücks 3 um eine von einem Achsstift 7 festgelegte Schwenkachse 8 beweglich eingesetzt ist. Wie den Detailansichten der Fig. 2a und 2b zu entnehmen ist, sind das äußere Gelenkteil 5 und das innere Gelenkteil 6 durch flexible Dichtlippen 9 abgedichtet, die an dem äußeren Gelenkteil 5 angeformt sind und die Außenflächen 10a, 10b, 10c des inneren Gelenkteils 6 umgeben. Die zur Rückseite der Düse 1 weisenden Enden der Dichtlippen 9 liegen frei und sind so unmittelbar dem Umgebungsdruck ausgesetzt. Bei der Benutzung der Düse 1 werden die Dichtlippen 9 von dem innerhalb der Düse 1 herrschenden Unterdruck angesaugt und liegen dichtend an den Außenflächen 10a, 10b, 10c des inneren Gelenkteils 6 an. Einer vergleichenden Betrachtung der Fig. 1 mit der Fig. 3 ist zu entnehmen, dass das äußere Gelenkteil 5 und das innere Gelenkteil 6 jeweils einen etwa rechteckigen Querschnitt aufweisen. Sowohl an den seitlichen Außenflächen 10a als auch an der oberen Außenfläche 10b und der unteren Außenfläche 10c des inneren Gelenkteils 6 liegen Dichtlippen 9 an, wobei die untere Außenfläche 10c von einer quer zur Arbeitsrichtung der Düse 1 in horizontaler Richtung verlaufenden Hülse 11 gebildet ist, die den Achsstift 7 aufnimmt. Die Dichtlippen 9 weisen bis zu ihren freien Enden eine Länge I zwischen 4 mm und 10 mm, vorzugsweise zwischen 5 mm und 7 mm auf und bestehen aus dem gleichen thermoplastischen Kunststoff, aus welchem auch das äußere Gelenkteil 5 des Gehäusekanals 2 gebildet ist. Als thermoplastischer Kunststoff ist beispielsweise Polypropylen geeignet.

Die in dem Ausführungsbeispiel dargestellte Düse 1 ist als Doppelgelenkdüse ausgebildet, wobei zusätzlich zu der gelenkigen Verbindung zwischen dem Gehäusekanal 2 und dem Anschlussstück 3 an einem vorderen Ende des Gehäusekanals 2 eine Gelenkaufnahme 12 gebildet ist, in der ein Verbindungsabschnitt 13 mit einem randseitig vorstehenden, angeformten Dichtvorsprung 14 gelagert ist. Der Verbindungsabschnitt 13 ist durch eine Verschraubung fest mit einem gegenüber dem Gehäusekanal 2 kippbaren Saugkopf 15 verbunden. Die Dichtungsanordnung zwischen dem Verbindungsabschnitt 13 und dem Gehäusekanal 2 ist in Fig. 2c und 2d dargestellt. Der Dichtvorsprung 14 ist an der Außenfläche des Verbindungsabschnittes 13 ununterbrochen umlaufend angeordnet und steht in einem etwa senkrechten Winkel α auf der von der Gelenkaufnahme 12 definierten Dichtfläche 16. Während der Verkippbereich zwischen Anschlussstück 3 und Gehäusekanal 2 über 50° beträgt, ist zwischen Saugkopf 15 und Gehäusekanal 2 um eine vordere Kippachse 17 lediglich ein Verkippbereich von weniger als 20° vorgesehen. Da zusätzlich zu dem vergleichsweise kleinen Kippbereich zwischen Saugkopf 15 und Gehäusekanal 2 auch die Abstände r1, r2 von der vorderen Kippachse 17 zu einem oberen Abschnitt und einem unteren Abschnitt des Dichtvorsprungs 14 gering ist, wird durch den randseitig angeformten Dichtvorsprung 14 insgesamt eine sehr gute Dichtwirkung erreicht. Die Düse 1 zeichnet sich bezüglich der Abdichtung durch eine geringe Verschleißneigung aus, so dass die guten Saugeigenschaften der Düse 1 auch nach einer langen Nutzungsdauer erhalten bleiben.

Die dargestellte Düse 1 ist als Universalbodendüse mit einem Saugmund 18 und einem ausfahrbaren Borstenkranz 19 an der Unterseite des Saugkopfes 15 ausgebildet. Um eine leichte Führung der Düse 1 zu gewährleisten sind an deren Rückseite seitliche Laufrollen 20 angeordnet.

## Patentansprüche

1. Düse für einen Bodenstaubsauger mit einem ersten Luftführungskanalabschnitt, der schwenkbeweglich mit einem zweiten Luftführungskanalabschnitt verbunden ist, wobei ein Ende des ersten Luftführungskanalabschnitts ein äußeres Gelenkteil (5) definiert, in das ein inneres Gelenkteil (6) des zweiten Luftführungskanalabschnitts um eine Schwenkachse (8) beweglich eingesetzt ist, und wobei die Gelenkteile durch flexible Dichtungen abgedichtet sind, **dadurch gekennzeichnet, dass** für die Abdichtung zwischen dem ersten und dem zweiten Luftführungskanalabschnitt Dichtlippen (9) vorgesehen sind, die an dem äußeren Gelenkteil (5) angeformt sind und die Außenflächen (10a, 10b, 10c) des inneren Gelenkteils (6) zumindest abschnittsweise umgeben, wobei freie Enden der Dichtlippen (9) dem Umgebungsdruck ausgesetzt sind , so dass die Dichtlippen (9) bei einer Benutzung der Düse durch einen innerhalb der Luftführungskanalabschnitte herrschenden Unterdruck angesaugt und dichtend gegen die Außenflächen des inneren Gelenkteils (6) gedrückt werden.

2. Düse nach Anspruch 1, **dadurch gekennzeichnet, dass** das äußere Gelenkteil (5) und das innere Gelenkteil (6) jeweils einen etwa rechteckigen Querschnitt aufweisen, wobei die an dem äußeren Gelenkteil (5) angeformten Dichtlippen (9) zumindest an der oberen Außenfläche (10a) und an den seitlichen Außenflächen (10b) des inneren Gelenkteils (6) anliegen.

3. Düse nach Anspruch 1 oder 2, **dadurch gekennzeichnet, dass** das innere Gelenkteil (6) eine durchgehende Hülse (11) aufweist, die einen Achsstift (7) aufnimmt, mit dem der erste Luftführungskanalabschnitt und der zweite Luftführungskanalabschnitt schwenkbeweglich verbunden sind, wobei die Hülse (11) von einer der am äußeren Gelenkteil (5) angeformten Dichtlippen (9) abgedichtet ist.

4. Düse nach einem der Ansprüche 1 bis 3, **dadurch gekennzeichnet, dass** das äußere Gelenkteil (5) und die daran angeformten Dichtlippen (9) aus dem gleichen thermoplastischem Kunststoff bestehen.

5. Düse nach einem der Ansprüche 1 bis 4, **dadurch gekennzeichnet, dass** die Dichtlippen (9) ausgehend von dem äußeren Gelenkteil (5) bis zu ihren freien Enden eine Länge (I) zwischen 4 mm und 10 mm, vorzugsweise zwischen 5 mm und 7 mm aufweisen.

6. Düse nach einem der Ansprüche 1 bis 5, **dadurch gekennzeichnet, dass** der erste Luftführungskanalabschnitt einen Gehäusekanal (2) und der zweite Luftführungskanalabschnitt ein rückwärtiges Anschlussstück (3) zum Anschluss der Düse (1) an ein Saugrohr oder ein Motorgehäuse bilden.

7. Düse nach Anspruch 6, **dadurch gekennzeichnet, dass** die Düse (1) als Doppelgelenkdüse ausgebildet ist, wobei zusätzlich zu der gelenkigen Verbindung zwischen Gehäusekanal (2) und Anschlussstück (3) an einem vorderen Ende des Gehäusekanals (2) eine Gelenkaufnahme (12) gebildet ist, in der ein Verbindungsabschnitt (13) mit einem randseitig vorstehenden, angeformten Dichtvorsprung (14) gelagert ist, und wobei der Verbindungsabschnitt (13) fest mit einer gegenüber dem Gehäusekanal (2) kippbaren Bodenplatte oder einem gegenüber dem Gehäusekanal (2) kippbaren Saugkopf (15) verbunden ist.

8. Düse nach Anspruch 7, **dadurch gekennzeichnet, dass** der Winkel α zwischen der von der Gelenkaufnahme (12) definierten Dichtfläche (16) und dem Dichtvorsprung (14) zwischen 40° und 140°, vorzugsweise zwischen 60° und 120° liegt.

9. Düse nach Anspruch 7 oder 8, **dadurch gekennzeichnet**, der an einer Außenfläche des Verbindungsabschnittes (13) umlaufende Dichtvorsprung (14) ununterbrochen ist.

## Claims

1. A nozzle for a floor vacuum cleaner comprising a first air duct section, which is connected to a second air duct section in a pivotably movable manner, wherein one end of the first air duct section defines an outer joint part (5), into which an inner joint part (6) of the second air duct section is inserted so as to be movable about a pivot axis (8), and wherein the joint parts are sealed by means of flexible seals, **characterized in that** provision is made for the seal between the first and the second air duct section for sealing lips (9), which are integrally molded to the outer joint part (5) and which surround the outer surfaces (10a, 10b, 10c) of the inner joint part (6) at least in sections, wherein free ends of the sealing lips (9) are subjected to the ambient pressure, so that the sealing lips (9) are sucked in by means of a low pressure, which prevails inside the air duct sections, and are pressed against the outer surfaces of the inner joint part (6), in response to a use of the nozzle.

2. The nozzle according to claim 1, **characterized in that** the outer joint part (5) and the inner joint part (6) in each case have an approximately rectangular cross section, wherein the sealing lips (9) integrally molded on the outer joint part (5) rest at least against the upper outer surface (10a) and against the lateral outer surfaces (10b) of the inner joint part (6).

3. The nozzle according to claim 1 or 2, **characterized in that** the inner joint part (6) has a continuous sleeve (11), which accommodates an axial pin (7), to which the first air duct section and the second air duct section are connected in a pivotably movable manner, wherein the sleeve (11) is sealed by the sealing lips (9) integrally molded on the outer joint part (5).

4. The nozzle according to one of claims 1 to 3, **characterized in that** the outer joint part (5) and the sealing lips (9) integrally molded thereto consist of the same thermoplastic plastic.

5. The nozzle according to one of claims 1 to 4, **characterized in that**, starting at the outer joint part (5) all the way to their free ends, the sealing lips (9) have a length (1) of between 4 mm and 10 mm, preferably between 5 mm and 7 mm.

6. The nozzle according to one of claims 1 to 5, **characterized in that** the first air duct section forms a housing duct (2) and the second air duct section forms a rear connector (3) for connecting the nozzle (1) to a suction pipe or a motor housing.

7. The nozzle according to claim 6, **characterized in that** the nozzle (1) is embodied as double joint nozzle, wherein, in addition to the articulated connection between housing duct (2) and connector (3), a joint accommodation (12), in which a connecting section (13) comprising an integrally molded sealing protrusion (14), which protrudes on the edge, is supported, is formed on a front end of the housing duct (2), and wherein the connecting section (13) is fixedly connected to a base plate, which can be tilted with respect to the housing duct (2), or to a suction head (15), which can be tilted with respect to the housing duct (2).

8. The nozzle according to claim 7, **characterized in that** the angle α between the sealing surface (16) defined by the joint accommodation (12) and the sealing protrusion (14) is between 40° and 140°, preferably between 60° and 120°.

9. The nozzle according to claim 7 or 8, **characterized in that** the sealing protrusion (14), which revolves around an outer surface of the connecting section (13), is continuous.

## Revendications

1. Suceur pour un aspirateur de sol avec, un premier tronçon de canal de guidage d'air qui est assemblé de manière mobile en pivotement avec un deuxième tronçon de canal de guidage d'air, une extrémité du premier tronçon de canal de guidage d'air définissant une pièce articulée (5) extérieure dans laquelle une pièce articulée (6) intérieure du deuxième tronçon de canal de guidage d'air est insérée en étant mobile autour d'un axe de pivotement (8) et l'étanchéité des pièces articulées étant assurée par des joints souples, **caractérisé en ce que** pour assurer l'étanchéité entre le premier et le deuxième tronçons de canal de guidage d'air sont prévues des lèvres d'étanchéité (9) qui sont moulées sur la pièce articulée (5) extérieure et qui entourent les surfaces extérieures (10a, 10b, 10c) de la pièce articulée (6) intérieure au moins par portions, des extrémités libres des joints d'étanchéité (9) étant exposées à la pression environnante de sorte que, lors d'une utilisation du suceur, les joints d'étanchéité (9) soient aspirés par une dépression régnant à l'intérieur des tronçons de canaux de guidage d'air et soient appuyés de sorte à assurer l'étanchéité contre les surfaces extérieures de la pièce articulée (6) intérieure.

2. Suceur selon la revendication 1, **caractérisé en ce que** la pièce articulée (5) extérieure et la pièce articulée (6) intérieure présentent chacune un section transversale approximativement rectangulaire, les lèvres d'étanchéité (9) moulées sur la pièce articulée (5) extérieure étant adjacentes au moins à la surface extérieure (10a) supérieure et aux surfaces extérieures (10b) latérales de la pièce articulée (6) intérieure.

3. Suceur selon la revendication 1 ou 2, **caractérisé en ce que** la pièce articulée (6) intérieure comporte une douille (11) traversante qui reçoit une tige d'axe (7) avec laquelle le premier tronçon de canal de guidage d'air et le deuxième tronçon de canal de guidage d'air sont assemblés en étant mobiles en pivotement, l'étanchéité de la douille (11) étant assurée par l'une des lèvres d'étanchéité (9) moulées sur la pièce articulée (5) extérieure.

4. Suceur selon l'une quelconque des revendications 1 à 3, **caractérisé en ce que** la partie articulée (5) extérieure et les lèvres d'étanchéité (9) qui sont moulées sur celles-ci sont composées de la même matière thermoplastique.

5. Suceur selon l'une quelconque des revendications 1 à 4, **caractérisé en ce qu'**en partant de la pièce articulée (5) extérieure jusqu'à leur extrémité libre, les lèvres d'étanchéité (9) présentent une longueur (I) comprise entre 4 mm et 10 mm, de préférence entre 5 mm et 7 mm.

6. Suceur selon l'une quelconque des revendications 1 à 5, **caractérisé en ce que** le premier tronçon de canal de guidage d'air forme un canal de boîtier (2) et le deuxième tronçon de canal de guidage d'air forme une pièce de raccordement (3) arrière, destinée à raccorder le suceur (1) à un tube d'aspiration ou à un carter de moteur.

7. Suceur selon la revendication 6, **caractérisé en ce que** le suceur (1) est conçu en tant que suceur à double articulation, sachant qu'en supplément de l'assemblage articulé entre le canal de boîtier (2) et la pièce de raccordement (3), il est formé sur une extrémité avant du canal de boîtier (2) un logement articulé (12) dans lequel est logé un tronçon d'assemblage (13) avec une saillie d'étanchéité (14) moulée, saillant du côté du bord et le tronçon d'assemblage (13) étant fixement assemblé avec une plaque de base susceptible de basculer par rapport au canal de boîtier (2) ou avec une tête aspirante (15) susceptible de pivoter par rapport au canal de boîtier (2).

8. Suceur selon la revendication 7, **caractérisé en ce que** l'angle α entre la surface d'étanchéité (16) définie par le logement articulé (12) et la saillie d'étanchéité (14) se situe entre 40° et 140°, de préférence entre 60° et 120°.

9. Suceur selon la revendication 7 ou 8, **caractérisé en ce que** la saillie d'étanchéité (14) périphérique sur une surface extérieure du tronçon d'assemblage (13) est ininterrompue.
